# EUROPÄISCHE PATENTSCHRIFT

(11) **EP 1 892 169 B1**
(45) Veröffentlichungstag und Bekanntmachung des Hinweises auf die Patenterteilung: **21.07.2010**
(21) Anmeldenummer: 07114537.9
(22) Anmeldetag: 17.08.2007
(51) Int. Cl.: B61B 13/04, B61C 13/04, B66C 9/02

(54) **Fahrwerk, insbesondere Einschienenunterflansch-Fahrwerk für Hebezeuge**
Undercarriage, in particular one-rail under-flange carriage, for hoisting equipment
Châssis d'un véhicule avec un treuil de levage, suspendu à un monorail

(30) Priorität: 25.08.2006 DE 102006039812
(43) Veröffentlichungstag der Anmeldung: 27.02.2008
(73) Patentinhaber: Demag Cranes & Components GmbH, 58300 Wetter (DE)
(72) Erfinder: Moll, Oliver, 42659 Solingen (DE); Nerger, Klaus Klemens, 47506 Neukirchen-Vluyn (DE); Gersemsky, Udo, 58313 Herdecke (DE)
(74) Vertreter: Moser & Götze

(56) Entgegenhaltungen:
- EP-A- 0 185 574
- EP-A- 0 802 149
- DE-A1- 3 708 175
- DE-U1- 8 434 418
- DE-U1- 9 000 600
- GB-A- 1 177 452

## Beschreibung

Die Erfindung betrifft ein Einschienenunterflansch-Fahrwerk für Hebezeuge mit mehreren Rädern, die auf einer Schiene ablaufen, von denen mindestens zwei in Fahrtrichtung des Fahrwerkes gesehen hintereinander angeordnet über einen gemeinsamen Elektromotor antreibbar sind.

Aus dem deutschen Gebrauchsmuster DE 84 34 418 U1 ist ein derartiges Fahrwerk bekannt. Das Fahrwerk besteht im Wesentlichen aus einem u-förmigen Rahmen und vier Rädern, die auf dem Unterflansch einer I-förmigen Schiene verfahrbar sind. Die Räder weisen jeweils einen Spurkranz auf, mit dem die Räder an der Außenseite des Unterflansches geführt werden. In Längsrichtung der Schiene gesehen sind die vier Räder nach Art eines Vierradfahrzeuges in ein rechtes Paar und ein linkes Paar aufgeteilt. Innerhalb der Paare sind die beiden linken beziehungsweise beide rechten Räder mit Abstand und hintereinander angeordnet. Außerdem ist eines der beiden Paare mittels eines Elektromotors angetrieben. Hierfür weist das angetriebene Paar der Räder jeweils einen umlaufenden Zahnkranz auf, der im Bereich des Außenumfangs der Spurkränze der Räder angeordnet ist. Die Zahnkränze der beiden angetriebenen Räder sind antriebstechnisch über ein zwischen den angetriebenen Rädern angeordnetes Zahnrad miteinander verbunden. Dieses Zahnrad kämmt also mit den beiden Zahnkränzen der angetriebenen Räder und ist auf einer Abtriebswelle eines Getriebes befestigt, dass in Längsrichtung der Schiene und somit in Fahrtrichtung des Fahrwerkes gesehen seitlich an dem Rahmen befestigt ist. Der Rahmen befindet sich somit zwischen Getriebe und Zahnrad. Antriebseitig ist an dem Getriebe der Elektromotor angeflanscht. Außerdem umgreift der Rahmen mit den Rädern die Schiene von unten u-förmig und weist eine bolzenförmige Quertraverse auf, an der zentral der Kettenzug aufgehängt ist. Über die Quertraverse kann die Breite des Rahmens verändert werden, so dass das Fahrwerk auf die Breite unterschiedlicher I-förmiger Schienen eingestellt werden kann.

Des Weiteren ist aus dem deutschen Patent DE 34 18 800 C1 ein ähnliches auf dem Unterflansch einer I-förmigen Schiene, insbesondere Hängebahnschiene, verfahrbares Fahrwerk bekannt. Dieses Fahrwerk unterscheidet sich im Wesentlichen von dem zuvor beschriebenen Fahrwerk dadurch, dass es anstatt der vier Räder nur zwei gegenüberliegend angeordnete Räder mit Spurkränzen aufweist. Eines der beiden Räder ist über einen Elektromotor mit einem Getriebe angetrieben. Hierfür ist das Getriebe mit seiner Abtriebswelle direkt mit der Achse des angetriebenen Rades verbunden.

Aus dem deutschen Gebrauchsmuster DE 1 902 712 ist bereits ein EinschienenUnterflansch-Fahrwerk für Hängekrane bekannt, dessen insgesamt vier Laufräder in Fahrtrichtung gesehen hintereinander und gegenüberliegend angeordnet sind. Die Laufräder sind an einem rechten und linken Seitenschild, insbesondere dessen Innenseite, gelagert. Der Antrieb der Laufräder erfolgt über eine durch die Seitenschilde auf deren Rückseite geführte Antriebswelle, die über Zahnräder eines Getriebes mit einem Elektromotor verbunden sind. Die Zahnräder des Getriebes sind über ein Gehäuse verkapselt und somit vor Verschmutzungen geschützt.

Ausgehend von diesem Stand der Technik liegt der Erfindung die Aufgabe zu Grunde, ein Fahrwerk, insbesondere Einschienenunterflansch-Fahrwerk für Hebezeuge, zu schaffen, das auch in schmutziger Umgebung verschleiß- und geräuscharm ist.

Diese Aufgabe wird durch ein Fahrwerk, insbesondere Einschienenunterflansch-Fahrwerk für Hebezeuge, mit den Merkmalen des Anspruches 1 gelöst. Vorteilhafte Ausgestaltungen des Fahrwerks sind in den Ansprüchen 2 bis 11 angegeben.

Bei einem Einschienenunterflansch-Fahrwerk für Hebezeuge mit mehreren an einem rechten und einem linken Seitenschild gelagerten Rädern, die auf einer Schiene ablaufen, von denen mindestens zwei in Fahrtrichtung des Fahrwerkes gesehen hintereinander angeordnet über einen gemeinsamen Elektromotor antreibbar sind, wird eine Optimierung des Fahrwerkes dadurch erreicht, dass die angetriebenen Räder antriebsmäßig mit Wellen verbunden sind und die Wellen von dem Elektromotor angetrieben sind, die Wellen koaxial zur Drehachse der angetriebenen Räder ausgerichtet sind, das rechte Seitenschild und das linke Seitenschild jeweils an einer Innenseite hervorstehende Naben aufweisen, auf denen die Räder gelagert sind, die Naben für die angetriebenen Räder hohl sind, die Wellen durch die Naben und das zugehörige Seitenschild durchgeführt sind und auf den Wellen und an der den angetriebenen Rädern gegenüberliegenden Außenseite des Seitenschildes jeweils ein Zahnrad gelagert ist, die über ein Zwischenzahnrad miteinander kämmen. Hierdurch wird auch eine besonders einfache Lagerung der Räder an den Seitenschildern erreicht. Durch den Direktantrieb der Räder über Wellen können die Räder ohne einen umlaufenden Zahnkranz ausgebildet werden. Außerdem liegt bei den Rädern mit den Zahnkränzen der Zahnkranz im Abrollbereich der Räder, was in Folge von Verschmutzungen zu einem höheren Verschleiß und höheren Laufgeräuschen, insbesondere bei hohen Geschwindigkeiten, führt. Außerdem verringert sich der Durchmesser der Räder gegenüber Rädern mit Zahnkränzen, so dass der Radstand innerhalb des Fahrwerks kürzer gewählt werden kann und somit die Kurvengängigkeit des Fahrwerks begünstigt wird. Auch kann ein Doppelradantrieb realisiert werden.

Eine Trennung der Räder von den Zahnrädern wird dadurch erreicht, dass die Wellen an einem Seitenschild des Fahrwerks gelagert sind. Dies erleichtert auch eine Schmierung der Zahnräder ohne die Übertragung der Antriebskräfte der Räder auf die Schiene durch Schmiermittel negativ zu beeinflussen.

Konstruktiv besonders einfach ist vorgesehen, dass eine der Wellen über das Zahnrad hinaus verlängert ist und antriebsmäßig über ein Getriebe mit dem Elektromotor verbunden ist, wobei das Zwischenzahnrad die Kraftübertragung auf die zweite Welle übernimmt.

Alternativ ist konstruktiv besonders einfach vorgesehen, dass das Zwischenzahnrad auf einer Zwischenwelle gelagert ist, die antriebsmäßig mit dem Elektromotor verbunden ist. Bei dieser Lösung ist auch zusätzlich eine Übersetzung vorgesehen in Form eines auf der Zwischenwelle gelagerten Übersetzungszahnrades, das mit einem antriebsmäßig mit dem Elektromotor verbundenen Antriebszahnrad kämmt.

Durch die zuvor beschriebene Trennung der Räder von den Zahnrädern kann einfach vorgesehen werden, dass mindestens die Zahnräder und das Zwischenzahnrad von einem Gehäuseteil umschlossen sind, das an dem Seitenschild des Rahmens befestigt ist. Durch das Gehäuseteil können die Laufgeräusche der Zahnräder minimiert und einfach eine Öl- oder Fettschmierung der Zahnräder vorgesehen werden.

In einer Ausgestaltung ist vorgesehen, dass an dem Gehäuseteil der Elektromotor gelagert ist. Eine weitere Ausbildung sieht vor, dass der Elektromotor über ein Getriebe auf die Wellen wirkt.

Konstruktiv einfach ist, dass die Wellen und die angetriebenen Räder einteilig ausgebildet sind.

In einer Ausgestaltung wird vorgeschlagen, dass das Fahrwerk im Wesentlichen aus einem u-förmigen Rahmen mit zwei angetriebenen Rädern und zwei nicht angetriebenen Rädern besteht, der Rahmen ein rechtes Seitenschild und ein gegenüberliegendes linkes Seitenschild aufweist, die über eine Quertraverse zu dem u-förmigen Rahmen miteinander verbunden an den jeweiligen Innenseiten der Seitenschilder gelagert sind und auf dem Unterflansch der Schiene abrollen.

Dadurch dass das Fahrwerk über seitlich an der Schiene ablaufende Führungsrollen geführt ist, können die Räder ohne Spurkränze ausgeführt werden und der Radstand kleiner gewählt werden.

Nachfolgend wird die Erfindung an Hand von zwei in einer Zeichnung dargestellten Ausführungsbeispielen näher erläutert. Es zeigen:
- Figur 1: eine Schnittansicht eines Fahrwerk an einer I-förmigen Schiene,
- Figur 2: eine Schnittansicht von oben des Fahrwerk nach Figur 1 in einer ersten Ausführungsform und
- Figur 3: eine Schnittansicht des angetriebenen Teils des Fahrwerk nach Figur 1 in einer zweiten Ausführungsform

Die Figur 1 zeigt eine Schnittansicht eines Fahrwerks 1 für einen nicht dargestellten Kettenzug oder einen Kopfträger eines Krans. Das Fahrwerk 1 besteht im Wesentlichen aus einem Rahmen 2 und vier Rädern 3, von denen ein rechtes Rad 3r und ein linkes Rad 31 sichtbar sind.

Der Rahmen 2 ist im Wesentlichen u-förmig ausgestaltet und umgreift von unten eine I-förmige Schiene 4 im Bereich deren Unterflansch 4u und angrenzenden Steg 4s. Außerdem besteht der Rahmen 2 aus einem linken Seitenschild 51 und einem rechten Seitenschild 5r, an dem die Räder 3r und 31 gelagert sind und die über eine Quertraverse 6 miteinander verbunden sind. Hierfür weisen die Seitenschilder 5l und 5r zentral und
unten jeweils eine Bohrung 7 auf, durch die die bolzenförmige Quertraverse 6 durchgeführt ist. Die Quertravese 7 verbindet somit die beiden Seitenschilder 5l und 5r zu dem Rahmen 2. Im Bereich der Bohrung 7 ist die Quertraverse 6 in deren Längsrichtung durch Ringe 8 festgelegt, die sich an den jeweiligen Seiten der Seitenschilder 51 und 5r anlegen. Über die Quertraverse 6 mit den Ringen 8 können somit die Seitenschilder 51 und 5r auf die Breite des Unterflansches 4u der Schiene 4 eingestellt werden.

Die Räder 3 laufen auf der Oberseite des Unterflansches 4u der I-förmigen Schiene 4 ab. Außerdem weisen die Räder 3 keine Spurkränze auf, da der Rahmen 2 über Führungsrollen 9 an den seitlichen Längsseiten des Unterflansches 4u geführt werden. Die Führungsrollen 9 sind hierfür um vertikale Achsen drehbar an den Seitenschildern 5l und 5r gelagert. Die vertikalen Achsen sind dann vertikal ausgerichtet, wenn die Schiene 4 horizontal verläuft.

Auch ist der Figur 1 zu entnehmen, das nur die linken Räder 3l über einen an dem linken Seitenschild 5l über ein Getriebe 23 angeflanschten Elektromotor 10 angetrieben sind.

In der Figur 2 ist eine Schnittansicht von oben des Fahrwerks 1 nach Figur 1 in einer ersten Ausführungsform gezeigt. Es ist ersichtlich, dass in Längsrichtung L der Schiene 4 gesehen die linken Räder 3l und die rechten Räder 3r hintereinander und mit Abstand untereinander an dem jeweiligen Seitenschild 5l und 5r drehbar befestigt sind. Hierfür weisen das linke Seitenschild 51 und das rechte Seitenschild 5r jeweils zwei Naben 11 auf, die sich ausgehend von der der Schiene 4 zugewandten Innenseite 5i sich zur Schiene 4 beziehungsweise zu dem gegenüberliegenden rechten Seitenschild 5r erstrecken. Auf den Außenumfang der Naben 11 ist jeweils ein Lager 12, vorzugsweise Kugellager, aufgeschoben, das jeweils eines der Räder 3 trägt. Die Naben 11 an dem rechten Seitenschild 5r sind als Vollnaben ausgebildet, wohingegen die Naben 11 an dem linken Seitenschild 5l Hohlnaben sind.

Um die linken Räder 31 des linken Seitenschildes 51 antreiben zu können, sind in den linken Räder 3l zentralen Bohrungen 13 vorgesehen, in die Wellen 14a und 14b eingesteckt sind. Die Wellen 14a und 14b können formschlüssig über Vielzahnverbindungen oder Pressverbindungen in den Bohrungen 13 gehalten sein. Um baugleiche linke und rechte Räder 31 und 3r zu verwenden, können die Bohrungen 13 auch in den rechte Rädern 3r vorgesehen sein, haben dort aber keine Funktion.

Die Wellen 14a und 14b sind über ein weiteres Lager 15 in einem Gehäuseteil 20 gelagert. Das Gehäuseteil 20 liegt flächig an dem linken Seitenschild 51 an und ist mit diesem verschraubt. Im Anschluss an das Lager 15 ist auf die Wellen 14a und 14b über übliche Wellen- und Nabenverbindungsarten jeweils ein Zahnrad 16a und 16b angeordnet. Der Außendurchmesser der Zahnräder 16a und 16b ist gleich. Um die Zahnräder 16a und 16b, insbesondere Stirnräder, antriebsmäßig miteinander zu verbinden, ist zwischen den Zahnrädern 16a und 16b ein Zwischenzahnrad 17 angeordnet, das mit den Zahnrädern 16a und 16b kämmt. Das Zwischenzahnrad 17 ist auf einer Zwischenwelle 18 gelagert, die parallel und in einer Linie mit den Wellen 14a und 14b angeordnet ist. Außerdem ist die Zwischenwelle 18 an beiden Enden jeweils in einem Lager 19, vorzugsweise einem Kugellager, gelagert. Die Lager 19 sind in den Wänden des Gehäuseteils 20 gelagert. Dieses Gehäuseteil 20 nimmt die Zahnräder 16a und 16b, die Wellen 14a und 14b, das Zwischenzahnrad 17 und die Zwischenwelle 18 auf. Das von den Zahnrädern 16a und 16b sowie dem Zwischenzahnrad 17 gebildete Getriebe ist somit abgeschlossen und kann somit mit einer Öl- oder Fettfüllung versehen werden.

Das Gehäuseteil 20 ist hier in sich geschlossen ausgebildet und kann somit als modulares Bauteil an das linke Seitenschild 5l angebaut werden. Das Gehäuseteil 20 könnte auch deckelartig und das linke Seitenschild 51 topfförmig ausgebildet sein. Dies könnte auch umgekehrt sein.

Außerdem ist die erste Welle 14a von dem linken Rad 3l über das Zahnrad 16a hinaus verlängert und ragt aus dem Gehäuseteil 20 heraus. Das Gehäuseteil 20 weist eine entsprechende Bohrung 24 auf. Das herausragende Ende der Welle 14a ist mit dem Getriebe 23 mit dem Elektromotor 10 verbunden, das an der Außenseite des Gehäuseteils befestigt ist. Die erste Welle 14a ist in dieser Ausführungsform die Abtriebswelle des Getriebes 23

Des Weiteren sind in der Figur 2 die Führungsrollen 9 dargestellt, die an dem linken Seitenschild 5l und an dem rechten Seitenschild 5r gelagert sind und in Längsrichtung L der Schiene 4 gesehen vor dem vorderen und hinter dem hinteren der linken Räder 31 beziehungsweise der rechten Räder 3l angeordnet sind.

In der Figur 3 ist eine Schnittansicht des linken Seitenschilds 5l nach Figur 1 in einer zweiten Ausführungsform gezeigt. Die zweite Ausführungsform stimmt im Wesentlichen mit der ersten Ausführungsform überein, so dass auf die dortige Beschreibung Bezug genommen wird. Nachfolgend werden nur die Unterschiede beschrieben. In der zweiten Ausführungsform ist der Elektromotor 10 nicht direkt mit der ersten Welle 14a verbunden, sondern weist abtriebsseitig ein Antriebszahnrad 21 auf, das mit einen auf der Zwischenwelle 18 befestigtem Übersetzungszahnrad 22 kämmt. Hierbei weist die erste Welle 14a die gleiche Länge wie die zweite Welle 14b auf. Somit ist kein Getriebe 23 vorzusehen. Die Wellen 14a und 14b sind über Lager 15 in den linken Seitenschild 51 gelagert, das hierfür an seiner Innenseite runde Aussparungen aufweist, von denen die Lager 15 teilweise umgeben sind.

Das Gehäuseteil 20 ist hier deckelartig und das linke Seitenschild 51 topfförmig ausgebildet. Dies könnte auch umgekehrt sein. Auch könnte hier das Gehäuseteil 20 - wie in Figur 2 gezeigt - geschlossen ausgebildet und kann somit als modularen Bauteil an das linke Seitenschild 5l angebaut werden.

Auch sind die Wellen 14a und 14b und die linken Räder 3l einteilig ausgebildet.

### Bezugszeichenliste

1 Fahrwerk
2 Rahmen
3 Rad
3l linkes Rad
3r rechtes Rad
4 Schiene
4s Steg
4u Unterflansch
5a Außenseite
5r rechtes Seitenschild
5i Innenseite
5l linkes Seitenschild
6 Quertraverse
7 Bohrung
8 Ring
9 Führungsrolle
10 Elektromotor
11 Nabe
12 Lager
13 Bohrung
14a Welle
14b Welle
15 Lager
16a Zahnrad
16b Zahnrad
17 Zwischenzahnrad
18 Zwischenwelle
19 Lager
20 Gehäuseteil
21 Antriebszahnrad
22 Übersetzungszahnrad
23 Getriebe
24 Bohrung
L Längsrichtung

## Patentansprüche

1. Einschienenunterflansch-Fahrwerk für Hebezeuge mit mehreren an einem rechten und einem linken Seitenschild (5r, 5l) gelagerten Rädern (3), die auf einer Schiene (4) ablaufen, von denen mindestens zwei in Fahrtrichtung des Fahrwerkes (1) gesehen hintereinander angeordnet über einen gemeinsamen Elektromotor (10) antreibbar sind, **dadurch gekennzeichnet, dass** die angetriebenen Räder (31) antriebsmäßig mit Wellen (14a, 14b) verbunden, die Wellen (14a, 14b) von dem Elektromotor (10) angetrieben sind, die Wellen (14a, 14b) koaxial zur Drehachse der angetriebenen Räder (3l) ausgerichtet sind, das rechte Seitenschild (5r) und das linke Seitenschild (51) jeweils an einer Innenseite (5i) hervorstehende Naben (11) aufweisen, auf denen die Räder (3l, 3r) gelagert sind, die Naben (11) für die angetriebenen Räder (31) hohl sind, die Wellen (14a, 14b) durch die Naben (11) und das zugehörige Seitenschild (51, 5r) durchgeführt sind und auf den Wellen (14a, 14b) und an der den angetriebenen Rädern (31) gegenüberliegenden Außenseite (5a) des Seitenschildes (51, 5r) jeweils ein Zahnrad (16a, 16b) gelagert ist, die über ein Zwischenzahnrad (17) miteinander kämmen.

2. Fahrwerk nach Anspruch 1, **dadurch gekennzeichnet, dass** die Wellen (14a, 14b) an dem linken Seitenschild (51) des Fahrwerks (1) gelagert sind.

3. Fahrwerk nach Anspruch 2, **dadurch gekennzeichnet, dass** eine der Wellen (14a, 14b) über das Zahnrad (16a, 16b) hinaus verlängert ist und antriebsmäßig über ein Getriebe (23) mit dem Elektromotor (10) verbunden ist.

4. Fahrwerk nach Anspruch 2, **dadurch gekennzeichnet, dass** das Zwischenzahnrad (17) auf einer Zwischenwelle (18) gelagert ist, die antriebsmäßig mit dem Elektromotor (10) verbunden ist.

5. Fahrwerk nach Anspruch 4, **dadurch gekennzeichnet, dass** auf der Zwischenwelle (18) ein Übersetzungszahnrad (22) gelagert ist, das mit einem antriebsmäßig mit dem Elektromotor (10) verbundenen Antriebszahnrad (21) kämmt.

6. Fahrwerk nach einem der Ansprüche 2 bis 5, **dadurch gekennzeichnet, dass** mindestens die Zahnräder (16a, 16b) und das Zwischenzahnrad (17) von einem Gehäuseteil (20) umschlossen sind, das an dem Seitenschild (5l) des Rahmens (2) befestigt ist.

7. Fahrwerk nach Anspruch 6, **dadurch gekennzeichnet, dass** an dem Gehäuseteil (20) der Elektromotor (10) gelagert ist.

8. Fahrwerk nach einem der Ansprüche 1 bis 7, **dadurch gekennzeichnet, dass** der Elektromotor (10) über ein Getriebe (23) auf die Wellen (14a, 14b) wirkt.

9. Fahrwerk nach einem der Ansprüche 1 bis 8, **dadurch gekennzeichnet, dass** die Wellen (14a, 14b) und die angetriebenen Räder (3l) einteilig ausgebildet sind.

10. Fahrwerk nach einem der Ansprüche 1 bis 9, **dadurch gekennzeichnet, dass** das Fahrwerk (1) im Wesentlichen aus einem u-förmigen Rahmen (2) mit zwei angetriebenen Rädern (3l) und zwei nicht angetriebenen Rädern (3r) besteht, der Rahmen (2) ein rechtes Seitenschild (5r) und ein gegenüberliegendes linkes Seitenschild (51) aufweist, die über eine Quertraverse (6) zu dem u-förmigen Rahmen (2) miteinander verbunden sind, der Rahmen (2) eine I-förmige Schiene (4) von unten umgreift und die Räder (31, 3r) an den jeweiligen Innenseiten (5i) der Seitenschilder (5l, 5r) gelagert sind und auf dem Unterflansch (4u) der Schiene (4) abrollen.

11. Fahrwerk nach einem der Ansprüche 1 bis 10, **dadurch gekennzeichnet, dass** das Fahrwerk (1) über seitlich an der Schiene (4) ablaufende Führungsrollen (9) geführt ist.

## Claims

1. Single-rail bottom-flange-running trolley for hoisting equipment, having a plurality of wheels (3) mounted on a left-hand and a right-hand side-plate (5r, 5l), which wheels (3) run on a rail (4) and of which wheels (3) at least two are arranged one behind another looking in the direction of travel of the trolley (1) and can be driven by a common electric motor (10), **characterised in that** the driven wheels (31) are connected, for driving purposes, to shafts (14a, 14b), the shafts (14a, 14b) are driven by the electric motor (10), the shafts (14a, 14b) are co-axially aligned with the axes of rotation of the driven wheels (31), the right-hand side-plate (5r) and the left-hand side-plate (51) each have, on an inside face (5i), projecting bosses (11) on which the wheels (31, 3r) are mounted, the bosses (11) for the driven wheels (31) are hollow, the shafts (14a, 14b) pass through the bosses (11) and the associated side-plate (51, 5r), and there are on mounted on the shafts (14a, 14b), on the outer side (5a) opposite from the driven wheels (31) of the side-plate (51, 5r), respective gears (16a, 16b) which mesh with one another via an intermediate gear (17).

2. Trolley according to claim 1, **characterised in that** the shafts (14A, 14B) are mounted in the left-hand side-plate (51) of the trolley.

3. Trolley according to claim 2, **characterised in that** one of the shafts (14a, 14b) extends beyond the gear (16a, 16b) and is connected to the electric motor (10) by a gearbox (23) for driving purposes.

4. Trolley according to claim 2, **characterised in that** the intermediate gear (17) is mounted on an intermediate shaft (18) which is connected to the electric motor (10) for driving purposes.

5. Trolley according to claim 4, **characterised in that** there is mounted on the intermediate shaft (18) a transmission gear (22) which, for driving purposes, meshes with the drive gear (21) connected to the electric motor (10).

6. Trolley according to one of claims 2 to 5, **characterised in that** at least the gears (16a, 16b) and the intermediate gear (17) are enclosed by a housing member (20) which is fastened to the side-plate (51) of the frame (2).

7. Trolley according to claim 6, **characterised in that** the electric motor (10) is mounted on the housing member (20).

8. Trolley according to one of claims 1 to 7, **characterised in that** the electric motor (10) acts on the shafts (14a, 14b) via a gearbox (23).

9. Trolley according to one of claims 1 to 8, **characterised in that** the shafts (14a, 14b) and the driven wheels (31) are formed to be in one piece with one another.

10. Trolley according to one of claims 1 to 9, **characterised in that** the trolley (1) comprises in essence a U-shaped frame (5) having two driven wheels (31) and two undriven wheels (3r), the frame (2) has a right-hand side-plate (5r) and, situated opposite, a left-hand side-plate (51) which are connected together by means of a crossmember (6) to form the U-shaped frame (2), the frame (2) fits round a I-shaped rail (4) from below and the wheels (31, 3r) are mounted on the respective inside faces (5i) of the side-plates (51, 5r) and roll on the bottom flange (4u) of the rail (4).

11. Trolley according to one of claims 1 to 10, **characterised in that** the trolley (1) is guided by guide rollers (9) which run against the rail laterally.

## Revendications

1. Mécanisme de roulement sur l'aile inférieure d'un monorail pour treuils de levage, comprenant plusieurs roues (3) qui sont montées sur des flasques latéraux droit et gauche (5r, 5l), qui roulent sur un rail (4) et dont au moins deux sont disposées l'une derrière l'autre par référence à la direction de roulement du mécanisme de roulement (1) et peuvent être entraînées par un moteur électrique commun (10), **caractérisé en ce que** les roues entraînées (31) sont reliées en entraînement à des arbres (14a, 14b), **en ce que** les arbres (14a, 14b) sont entraînés par le moteur électrique (10), **en ce que** les arbres (14a, 14b) sont dirigés coaxialement à l'axe de rotation des roues entraînées (31), **en ce que** le flasque latéral droit (5r) et le flasque latéral gauche (51) comportent chacun des moyeux (11) qui sont saillants sur un côté intérieur (5i) et sur lesquels les roues (31, 3r) sont montées, **en ce que** les moyeux (11) destinés aux roues entraînées (31) sont creux, **en ce que** les arbres (14a, 14b) sont guidés à travers les moyeux (11) et le flasque latéral associé (51, 5r) et **en ce qu'**une roue dentée (16a, 16b) est montée sur les arbres (14a, 14b) et sur le côté extérieur (5a), opposé à chacune des roues entraînées (31), du flasque latéral (51, 5r), lesdites roues dentées s'engrenant entre elles par le biais d'une roue dentée intermédiaire (17).

2. Mécanisme de roulement selon la revendication 1, **caractérisé en ce que** les arbres (14a, 14b) sont montés sur le flasque latéral gauche (51) du mécanisme de roulement (1).

3. Mécanisme de roulement selon la revendication 2, **caractérisé en ce que** l'un des arbres (14a, 14b) est prolongé au-delà de la roue dentée (16a, 16b) et est relié en entraînement au moteur électrique (10) par le biais d'une transmission intermédiaire (23).

4. Mécanisme de roulement selon la revendication 2, **caractérisé en ce que** la roue dentée intermédiaire (17) est montée sur un arbre intermédiaire (18) qui est relié en entraînement au moteur électrique (10).

5. Mécanisme de roulement selon la revendication 4, **caractérisé en ce qu'**une roue dentée de réduction (22), qui s'engrène avec une roue dentée d'entraînement (21) reliée en entraînement au moteur électrique (10), est montée sur l'arbre intermédiaire (18).

6. Mécanisme de roulement selon l'une des revendications 2 à 5, **caractérisé en ce qu'**au moins les roues dentées (16a, 16b) et la roue dentée intermédiaire (17) sont entourées par une pièce formant carter (20) qui est fixée au flasque latéral (51) du châssis.

7. Mécanisme de roulement selon la revendication 6, **caractérisé en ce que** le moteur électrique (10) est monté sur la pièce formant carter (20).

8. Mécanisme de roulement selon l'une des revendications 1 à 7, **caractérisé en ce que** le moteur électrique (10) agit sur les arbres (14a, 14b) par le biais d'une transmission intermédiaire (23).

9. Mécanisme de roulement selon l'une des revendications 1 à 8, **caractérisé en ce que** les arbres (14a, 14b) et les roues entraînées (31) sont conformés d'une seule pièce.

10. Mécanisme de roulement selon l'une des revendications 1 à 9, **caractérisé en ce que** le mécanisme de roulement (1) est essentiellement composé d'un châssis (2) en forme de U comportant deux roues entraînées (31) et deux roues non entraînées (3r), **en ce que** le châssis (2) comporte un flasque latéral droit (5r) et un flasque latéral gauche opposé (51) qui sont reliés entre eux par une traverse (6) pour former le châssis (2) en forme de U, **en ce que** le châssis (2) enveloppe depuis le bas un rail (4) en forme de I et **en ce que** les roues (31, 3r) sont montées sur le côté intérieur respectif (5i) des flasques latéraux (51, 5r) et roulent sur l'aile inférieure (4u) du rail (4).

11. Mécanisme de roulement selon l'une des revendications 1 à 10, **caractérisé en ce que** le mécanisme de roulement (1) est guidé par des roues de guidage (9) roulant latéralement sur le rail (4).
